# EUROPÄISCHE PATENTSCHRIFT

(11) **EP 1 208 924 B1**
(45) Veröffentlichungstag und Bekanntmachung des Hinweises auf die Patenterteilung: **09.02.2005**
(21) Anmeldenummer: 01127074.1
(22) Anmeldetag: 14.11.2001
(51) Int. Cl.: B21C 47/26, B21C 9/00, C21D 9/573, B21C 3/14, B21B 45/02

(54) **Drahtkühleinrichtung**
Wire cooling device
Dispositif de refroidissement de fil

(30) Priorität: 24.11.2000 DE 10058369
(43) Veröffentlichungstag der Anmeldung: 29.05.2002
(73) Patentinhaber: Menge, Rainer, Dr.-Ing., 35745 Herborn (DE)
(72) Erfinder: Menge, Rainer, Dr.-Ing., 35745 Herborn (DE)
(74) Vertreter: Schütz, Peter, Dipl.-Ing.

(56) Entgegenhaltungen:
- DD-A- 210 621
- DE-A- 2 434 109
- DE-A- 2 604 595
- DE-A- 3 130 839
- DE-A- 4 009 743
- DATABASE WPI Derwent Publications Ltd., London, GB; AN 1981-75330D [41] XP002241962 -& SU 797 814 A (ORLOVSKIJ STALEPROKAT Z), 23. Januar 1981 (1981-01-23)

## Beschreibung

Die Erfindung betrifft eine Einrichtung zum fortlaufenden Kühlen eines wärmebehandelten Drahtes gemäß dem Oberbegriff des Anspruchs 1 (siehe z.B. SU-A-797814).

Wärmebehandlungen sind üblich, um Drähten bei der Herstellung die gewünschten Eigenschaften zu verleihen.

Ein hierzu bekanntes Verfahren ist das induktive Glühen, bei welchem der zu behandelnde Draht in einer Kurzschlußschleife durch einen Ringkern-Transformator geführt wird und die Sekundärwicklung des Transformators bildet. Die von der Primärwicklung des Transformators induzierte Spannung läßt in der kurzgeschlossenen Sekundärwicklung einen Strom fließen, der bei geeigneter Wahl der entsprechenden Parameter zur Erwärmung des Drahtes auf die gewünschte Glühtemperatur führt. Da in der Regel Glühtemperaturen erreicht werden, die an freier Atmosphäre zu unerwünschten Oberflächenveränderungen führen, wird zumindest der Teil der Glühstrecke, auf der diese Temperaturen anliegen, mit Schutzgas abgedeckt. Vor dem Aufwickeln ist deshalb eine schnelle Abkühlung erforderlich, um außerhalb des Glühbereiches Oberflächenveränderungen zu verhindern und auch bei der Bewicklung Schrumpfspannungen zu vermeiden.

Bekannte Lösungen sehen hier ein Eintauchen des Drahtes über eine Umlenkrolle in ein Tauchbecken vor (DE-OS 25 46 448). Durch dieses Eintauchen verschieben sich jedoch die Widerstandsverhältnisse in der Schleife, weiterhin wird der Draht durch das Schleppen der Rolle mechanisch belastet.

Aus der DD 210 621 ist eine Ringdüse zum Abstreifen des Kühlwassers von Walzgut bekannt, deren Gehäuse einen zum einlaufenden Walzgut zu trichterförmig verjüngten Düsenkopf aufweist, in dem ein zentrisch in einen Grundkörper in Längsachse verstellbar angeordnetes, das Walzgut umschließendes und am freien Ende konisch auslaufendes Führungsstück vorgesehen ist. Zwischen Düsenkopf und Führungsstück wird ein kegelmantelförmiger Ringraum gebildet, der in einem Ringspalt endet, aus welchem ein am rückwärtigen Ende der Düse zugeführtes Abstreifmedium (Druckwasser oder Luft) auf den einlaufenden Draht geblasen wird. Über ein Justiergewinde zwischen Führungsstück und Düsenkopf kann die Größe des. Ringspaltes eingestellt werden, und mit einer Kontermutter läßt sich die gewünschte Einstellung fixieren.

Eine ähnliche Ringdüse ist aus der DE-OS 24 34 109 A1 bekannt. Hier strömt das Kühlwasser aus einem kegelförmigen Spritzspalt um einen Hohlkegelstumpf bzw. trichterförmigen Kühldüsenkörper herum in Form eines hohlkegelförmigen Strahles aus, der gegen den Einlaufkegel einer Drahtführungsdüse gerichtet ist, durch welche der aus dem Kühldüsenkörper heraustretende Draht geführt wird. Das Kühlwasser tritt durch eine seitliche Öffnung in einen Ringraum ein, der sich in dem kegelförmigen Spritzspalt fortsetzt, und fließt durch eine seitliche Gehäuseöffnung wieder ab.

Schließlich ist es aus der DE-OS 24 29 996 A1 und der EP 0 094 740 B1 bekannt, einen mit Hilfe eines Ziehringes auf eine gewünschte Abmessung gezogenen Draht mit einer unmittelbar hinter dem Ziehring angeordneten Kühleinrichtung abzukühlen, wobei ein gemeinsamer Kühlkreislauf für Ziehring und Draht vorgesehen ist und sowohl der Zufluß wie auch der Abfluß des Kühlmittels radial zur Drahtlaufrichtung erfolgt.

Der Erfindung liegt deshalb die Aufgabe zugrunde, eine Einrichtung zum effektiven Kühlen wärmebehandelter Drähte mit geringem Raumbedarf zu schaffen, die unmittelbar vor der Kurzschlußrolle angeordnet werden kann und damit den Schleifenwiderstand minimal beeinflußt.

Diese Aufgabe wird durch die im Anspruch 1 angegebenen Merkmale gelöst. Weiterbildungen der Erfindung sind in den Unteransprüchen gekennzeichnet.

Durch die Integration einer Kühldüse mit einer Kühlkammer läßt sich der gekühlte Draht auf kleinem Raum auf die gewünschte Weiterverarbeitungstemperatur, etwa zum Aufwickeln auf eine Drahtrolle, abkühlen. Eine besonders wirksame Kühlung läßt sich durch das Gegenstromverfahren erreichen, bei welchem das Kühlmedium dem Draht entgegen dessen Vorschubrichtung zugeführt wird. Der Draht läuft hierbei axial durch die Kühldüse, die eine zum Draht konzentrische Ringöffnung aufweist, aus welcher Kühlmedium, beispielsweise Wasser, Emulsion oder kalte Luft, dem aus der Kühlkammer in die Düse einlaufenden Draht entgegenströmt. Aus der Kühlkammer kann das Kühlmedium dann wieder austreten oder abgesaugt und wieder verwendet werden.

Zweckmäßigerweise wird die Kühldüse mit einem an einem Ende konisch zulaufenden Kern und einer Hülse mit einem entsprechenden Innenkonus ausgebildet, in welchen der Konus des Kerns hineinragt, so daß ein konusmantelförmiger Ringraum entsteht, der in einem Ringspalt an der Einlauföffnung des Drahtes endet. Das entgegengesetzte Ende dieses Ringraums geht vorzugsweise in einen Verteilungsringraum für das Kühlmedium über, in den radial eine Einlaßöffnung für dieses Medium mündet, was zu einer kurzen Baulänge führt. Wählt man den Konuswinkel der Konushülse etwas größer als den Konuswinkel des Kerns, so wird die Manteldicke des konusförmigen Ringraums zur Konusspitze hin geringer und das eingeströmte Kühlmedium entsprechend der Querschnittsverringerung beschleunigt: im Falle eines gasförmigen Mediums tritt dabei zusätzlich ein Kompressionseffekt auf, der beim Entspannen des aus dem Ringspalt austretenden Mediums zu einer Abkühlung führt, die der Drahtkühlung zugute kommt.

Zweckmäßigerweise macht man den Ringspalt einstellbar, indem beispielsweise der Kern gegenüber der Hülse verschiebbar ausgebildet wird. Mit Hilfe eines Schraubgewindes zwischen Kern und Hülse läßt sich dies leicht erreichen. Zur Fixierung der gewünschten Einstellung kann man noch eine Kontermutter auf dem Gewinde vorsehen.

Die Konushülse läßt sich zweckmäßigerweise so ausbilden, daß ihr die Konusspitze umgebender Teil in eine weitere Hülse hineinragt, mit welcher sie vorzugsweise verschraubbar ist und welche die Kühlkammer bildet. Durch diese läuft der zu kühlende Draht, von der dem Konus gegenüberliegenden Seite her eintretend, hindurch, und das Kühlmedium strömt nach Verlassen der Düse dem Draht entgegen hinein. Durch eine in die Kühlkammer mündende Auslaßöffnung kann es sie wieder verlassen. Eine Gewindeverbindung zwischen Kern und Kühlkammerhülse erlaubt zweckmäßigerweise eine Einstellung der axialen Länge der Kühlkammer, und auch hier kann eine Kontermutter zur Fixierung dienen.

Die erfindungsgemäße Einrichtung besteht aus wenigen, relativ leicht herstellbaren Teilen, die sich einfach zu einer kompakten Einheit montieren lassen, die eine höchst effiziente und in weitem Bereich einstellbare Kühlung geglühter Drähte ermöglicht. Als Kühlmedium können geeignete flüssige oder gasförmige Medien verwendet werden, so daß auch von diesem Gesichtspunkt aus vielseitige Gestaltungsmöglichkeiten hinsichtlich der Anwendung gegeben sind.

Die Erfindung sei nun anhand'der Darstellungen eines Ausführungsbeispiels näher erläutert. Es zeigen:
- Fig. 1: eine Schnittansicht eines Ausführungsbeispiels der erfindungsgemäßen Kühleinrichtung; und
- Fig. 2: eine auseinandergezogene Darstellung zur besseren Veranschaulichung der Einzelteile eines Ausführungsbeispiels der erfindungsgemäßen Einrichtung.
- Fig. 3: eine Variante der in Fig. 1 gezeigten Kühleinrichtung.

Wie die Figuren 1 und 2 erkennen lassen, enthält die erfindungsgemäße Kühleinrichtung eine Düse, welche durch zwei konische Teile, nämlich durch eine mit einem Innenkonus 4 ausgebildete Konushülse 6 und einen mit einem Außenkonus 8 ausgebildeten Kern 10 und einer Öffnung 2 gebildet wird. Mit einer strichpunktierten Linie ist ein Draht 12 angedeutet, welcher in der Zeichnung von rechts nach links durch die Öffnung 2 hindurchläuft. Der Außenkonus 8 des Kerns 10 ist mit einem etwas kleineren Winkel als der Innenkonus 4 der Konushülse 6 ausgebildet, so daß zwischen diesen beiden Konussen ein konischer Ringraum 14 gebildet wird, der zur Konusspitze hin dünner wird, so daß sich seine Querschnittsfläche nicht nur infolge der Durchmesserverringerung, sondern auch infolge der dünner werdenden Mantelfläche verringert und das von der großen Durchmesserseite her einströmende Kühlmedium zur Konusspitze hin noch stärker beschleunigt wird, wodurch der Düseneffekt verstärkt wird.

Das durch Pfeile 16, 18 symbolisierte Kühlmedium tritt durch eine Einlaßöffnung 20 in eine ringförmige Verteilungskammer 22 ein, die zwischen einem zylinderförmigen Abschnitt 24 des Kerns 10 und einer zylindrischen Bohrung 26 der Konushülse 6 gebildet wird. Aus dieser Verteilungskammer 22 tritt das Kühlmedium in das weite Ende des Ringraums 14 ein, in welchem es infolge der erläuterten Querschnittsverringerung beschleunigt wird und mit entsprechend höherer Geschwindigkeit aus dem am engen Ende des Ringraums gebildeten Ringspalt 3 austritt und dabei den entgegen der Strömungsrichtung in die Durchtrittsöffnung 2 einlaufenden Draht 12 umströmt und effektiv kühlt. Das Kühlmedium gelangt dann in eine Kühlkammer 28, durch welche der Draht 12 hindurchläuft, und verläßt die Kühlkammer durch eine Auslaßöffnung 30, wie es der Pfeil 18 veranschaulicht. Zur elektrischen Isolierung des Drahtes 12 gegen die Metallteile der Kühleinrichtung kann in der axialen Bohrung des Kerns 10 eine Isolierhülse 54 vorgesehen werden, durch die der Draht geführt wird, wie dies Figur 3 zeigt, in welcher wegen der weitgehenden Übereinstimmung mit Figur 1 nur wenige Bezugsziffern eingetragen sind.

Der Draht 12 tritt in die Kühlkammer 28 durch eine Eintrittsöffnung 32 ein, die in einer Endwand 34 einer Kühlkammerhülse 36 ausgebildet ist. In ein dort vorgesehenes Gewinde 52 kann gemäß Fig. 3 gewünschtenfalls ein Ziehstein 56 eingesetzt werden. Die Auslaßöffnung 30 wird durch eine seitliche Öffnung der Kühlkammerhülse 36 gebildet. Auf der gegenüberliegenden Seite ist die Kühlkammerhülse 36 mit einem Innengewinde 38 versehen, in welches die Konushülse 6 mit einem ihren Innenkonus 5 beinhaltenden Stutzen 40 eingeschraubt ist. Eine ebenfalls auf diesem Gewinde sitzende Kontermutter 42 erlaubt eine Fixierung der beiden Hülsen 6 und 36 in einer mit Hilfe des Gewindes 38 eingestellten gegenseitigen Position. Auf diese Weise läßt sich die axiale Länge der Kühlkammer und damit die Verweilzeit des Drahtes in dieser einstellen.

Ein weiterer Einstellparameter ist der kegelförmige Ringraum 14, der durch mehr oder weniger tiefes Eintauchen des Außenkonus 8 in den Innenkonus 4 eingestellt werden kann. Dies erfolgt ebenfalls mit Hilfe eines Gewindes, nämlich einem Außengewinde 44, mit dem der Kern 10 in ein Innengewinde 46 der Konushülse 6 eingeschraubt ist. Auch hier läßt sich die gewünschte Position mit Hilfe einer Kontermutter 48 fixieren.

Im dargestellten Ausführungsbeispiel ist sowohl das äußere Ende des Kerns 10 mit einem Anschlußgewindeflansch 50 als auch das äußere Ende der Kühlkammerhülse 36 mit einem Anschlußgewinde 52 zur Montage der Kühleinrichtung am Einsatzort bzw. zur Aufnahme des Ziehsteins 56 versehen. Ebenso sind die radialen Einlaßund Auslaßöffnungen 20 bzw. 30 für das Kühlmedium zweckmäßigerweise mit Gewinden ausgebildet, in welche Anschlußnippel für Schläuche oder Leitungen eingeschraubt werden können. Als Kühlmittel lassen sich z.B. Flüssigkeiten wie Wasser oder geeignete Emulsionen verwenden, die in einem Kreislauf zurückgeführt werden können. Man kann jedoch auch mit - gegebenenfalls gekühlter - Druckluft arbeiten, wobei der erwähnte Entspannungseffekt an der Düse noch zusätzliche Kühlung bringt. Auch das bei der Erfindung angewandte Gegenstromprinzip sorgt für gute Effizienz auf kleinem Raum.

Man kann gewünschtenfalls auch zwei oder mehrere Kühldüsen hintereinander anordnen, wenn z.B. dicke Drähte nicht in einer Stufe ausreichend gekühlt werden können oder wenn eine langsamere Abkühlung in kleineren Temperaturschritten gewünscht wird. In solchen Fällen würden dann mehrere Einheiten gemäß Fig. 1 oder 3 - in Drahtlaufrichtung gesehen - nacheinander vorgesehen und gegebenenfalls mit Kühlmittel unterschiedlicher Temperatur gespeist.

## Patentansprüche

1. Kühleinrichtung für wärmebehandelten Draht mit einer Kühlmitteldüse, die eine axiale Durchtrittsöffnung für den Draht und einen konzentrisch um die Durchtrittsöffnung angeordneten Ringspalt (3) aufweist, durch den der Düse über eine seitliche Einlaßöffnung zugeführtes Kühlmittel auf den Draht strömt,
wobei eine Kühlkammer (28) mit je einer axialen Eintritts- und Austrittsöffnung (32 bzw. 33) für den Draht (12) vorgesehen ist, die durch eine Hülse, im folgenden Kühlkammerhülse (36) genannt, gebildet wird, welche an einem Ende durch eine von der Drahteintrittsöffnung (32) durchbrochene Wand (34) verschlossen ist, und wobei die Kühlkammer (28) mit einer seitlichen Auslaßöffnung (30) für das Kühlmittel ausgebildet ist, **dadurch gekennzeichnet, daß** in die Kühlkammerhülse (36) an ihrem anderen Ende ein Abschlußstopfen, im folgenden Konushülse (6) genannt, hineingeschraubt ist, der von der Drahtaustrittsöffnung (33) durchsetzt ist, die sich von der Kühlkammer (28) her gesehen nach außen unter Bildung eines Innenkonus (4) zunächst konisch erweitert und dann in eine zylindrische Bohrung (26) übergeht,
daß in diese Bohrung ein Kern (10) mit einer den Kern durchsetzende Bohrung eingeschraubt ist, der mit einem kegelförmigen Ende, im folgenden Außenkonus (8) genannt, in den Innenkonus (4) der Konushülse (6) unter Bildung eines in dem Ringspalt (3) endenden Ringraumes (14) hineinragt.

2. Kühleinrichtung nach Anspruch 1, **dadurch gekennzeichnet, daß** die Länge der Kühlkammer (28) mit Hilfe eines Schraubgewindes (38,40) einstellbar und mittels einer Kontermutter (42) fixierbar ist.

3. Kühleinrichtung nach Anspruch 2, **dadurch gekennzeichnet, da**ß das Schraubgewinde (38,40) die Verbindung zwischen Kern (10) und Konushülse (6) bildet.

4. Kühleinrichtung nach Anspruch 1, **dadurch gekennzeichnet, daß** der konusmantelförmige Ringraum (14) zwischen Außenkonus (8) und Innenkonus (4) in eine zylindermantelförmige Verteilungskammer (22) zwischen dem Kern (10) und der zylindrischen Bohrung (26) der Konushülse (6) übergeht und daß die Einlaßöffnung (20) für das Kühlmedium radial in die Verteilungskammer (22) mündet.

5. Kühleinrichtung nach Anspruch 1, **dadurch gekennzeichnet, daß** der Konuswinkel der Konushülse (6) etwas größer als der Konuswinkel des Kerns (10) ist.

6. Kühleinrichtung nach Anspruch 1, **dadurch gekennzeichnet, da**ß der Kern (10) gegenüber der Hülse (6) zur Justierung des Ringraumquerschnitts (14) einstellbar ist.

7. Kühleinrichtung nach Anspruch 6, **dadurch gekennzeichnet, daß** die mit Hilfe eines Schraubgewindes (44,46) zwischen Kern (10) und Konushülse (6) eingestellte Justierposition mittels einer Kontermutter (48) fixierbar ist.

8. Kühleinrichtung nach Anspruch 7, **dadurch gekennzeichnet, daß** das Gewinde (44,46) im dem Konus (4,8) abgewandten Bereich von Kern (10) und Konushülse (6) angeordnet ist.

9. Kühleinrichtung nach einem der vorstehenden Ansprüche, **dadurch gekennzeichnet, daß** die den Kern (10) durchsetzende Bohrung mit einer Isolierhülse (54) ausgekleidet ist, durch welche der Draht (12) geführt wird.

10. Kühleinrichtung nach Anspruch 1, **gekennzeichnet durch** einen im Bereich der Eintrittsöffnung (32) der Kühlkammer (28) angeordneten Ziehstein (56).

11. Kühleinrichtung nach einem der vorstehenden Ansprüche, **dadurch gekennzeichnet, daß** mehrere einzelne Kühleinrichtungs-Einheiten in Drahtlaufrichtung gesehen hintereinander angeordnet sind.

## Claims

1. Cooling apparatus for heat-treated wire with a coolant nozzle which has an axial through opening for the wire and an annular gap (3) disposed concentrically around the through opening and through which coolant feed to the nozzle by way of a lateral inlet opening flows onto the wire, wherein a cooling chamber (28) is provided with an axial inlet and outlet opening (32, 33 respectively) for the wire (12) each of which is formed by a sleeve, referred to below as a cooling chamber sleeve (36), which is closed at one end by a wall (34) penetrated by the wire inlet opening (32) and wherein the cooling chamber (28) is constructed with a lateral outlet opening (30) for the coolant, **characterised in that** a closure plug, referred to below as a conical sleeve (6), is screwed into the cooling chamber sheath at its other end and has passing through it a wire outlet opening (33) which, when viewed from the cooling chamber (28), initially widens conically outwards forming an inner cone (4) and then merges into a cylindrical bore (26), and that a core (10) with a bore passing through the core is screwed into this bore (26) and with a conical end, referred to below as the outer cone (8), protrudes into the inner cone (4) of the conical sleeve (6) forming an annular space (14) which ends in the annular gap (3).

2. Cooling apparatus as claimed in Claim 1, **characterised in that** the length of the cooling chamber (28) can be adjusted with the aid of a screw thread (38, 40) and can be fixed by means of a lock nut (42).

3. Cooling apparatus as claimed in Claim 2, **characterised in that** the screw thread (38, 40) forms the connection between the core (10) and the conical sleeve (6).

4. Cooling apparatus as claimed in Claim 1, **characterised in that** the annular space (14) with a conical contour between the outer cone (8) and inner cone (4) merges into a distribution chamber (22) with a cylindrical contour between the core (10) and the cylindrical bore (26) of the conical sleeve (6) and that the inlet opening (20) for the cooling medium opens radially into the distribution chamber (22).

5. Cooling apparatus as claimed in Claim 1, **characterised in that** the cone angle of the conical sleeve (6) is somewhat greater than the cone angle of the core (10).

6. Cooling apparatus as claimed in Claim 1, **characterised in that** the core (10) can be adjusted relative to the sleeve (6) for adjustment of the cross-section of the annular space (14).

7. Cooling apparatus as claimed in Claim 6, **characterised in that** the adjusted position set with the aid of a screw thread (44, 46) between the core (10) and the conical sleeve (6) can be fixed by means of a lock nut (48).

8. Cooling apparatus as claimed in Claim 7, **characterised in that** the thread (44, 46) is disposed in the region of the core (10) and conical sleeve (6) facing away from the cone (4, 8).

9. Cooling apparatus as claimed in any one of the preceding claims, **characterised in that** the bore which passes through the core (10) is lined with an insulating sleeve (54) through which the wire (12) is guided.

10. Cooling apparatus as claimed in Claim 1, **characterised by** a drawing die disposed in the region of the inlet opening (32) of the cooling chamber (28).

11. Cooling apparatus as claimed in any one of the preceding claims, **characterised in that** a plurality of individual cooling apparatus units are disposed one behind the other in the wire running direction.

## Revendications

1. Dispositif de refroidissement d'un fil métallique qui a subi un traitement thermique avec une buse d'arrosage, qui comprend une ouverture axiale de passage pour le fil métallique et une fente annulaire (3) disposée de manière concentrique autour de l'ouverture de passage, fente à travers laquelle le produit réfrigérant amené à la buse par l'intermédiaire d'une ouverture d'entrée latérale s'écoule sur le fil métallique,
une chambre de refroidissement (28) étant pourvue de respectivement une ouverture axiale d'entrée et de sortie (32 et/ou 33) pour le fil métallique (12), laquelle ouverture est formée par un manchon, désigné par la suite par manchon de chambre de refroidissement (36), lequel est fermé à une extrémité par une paroi (34) perforée par l'ouverture d'entrée de fil métallique (34) et la chambre de refroidissement (28) étant conçue avec une ouverture latérale de sortie (30) pour le produit réfrigérant,
**caractérisé en ce qu'**un bouchon de fermeture, désigné par la suite par manchon conique (6), est vissé dans le manchon de chambre de refroidissement (36) à son autre extrémité, lequel bouchon traverse l'ouverture de sortie de fil métallique (33), qui s'élargit tout d'abord de façon conique, vu depuis la chambre de refroidissement (28) vers l'extérieur en formant un cône intérieur (4) et passe ensuite dans un alésage cylindrique (26),
**en ce qu'**un noyau (10) comprenant un alésage traversant le noyau est vissé dans cet alésage, lequel noyau, fait saillie avec une extrémité conique, désignée par la suite par cône extérieur (8), dans le cône intérieur (4) du manchon conique (6) en formant une fente annulaire (14) terminant dans la fente annulaire (3).

2. Dispositif de refroidissement selon la revendication 1 ; **caractérisé en ce que** la longueur de la chambre de refroidissement (28) peut être réglée au moyen d'un filet de vis (38,40) et peut être fixée au moyen d'un contre-écrou (42).

3. Dispositif de refroidissement selon la revendication 2, **caractérisé en ce que** le filet de vis (38, 40) forme l'assemblage entre le noyau (10) et le manchon conique (6).

4. Dispositif de refroidissement selon la revendication 1, **caractérisé en ce que** l'espace annulaire (14) en forme de revêtement conique entre le cône extérieur (8) et le cône intérieur (4) passe dans une chambre de distribution (22) en forme de revêtement cylindrique entre le noyau (10) et l'alésage cylindrique (26) du manchon conique (6) et **en ce que** l'ouverture d'entrée (20) pour le produit réfrigérant débouche dans le sens radial dans la chambre de distribution (22).

5. Dispositif de refroidissement selon la revendication 1, **caractérisé en ce que** l'angle du cône du manchon conique (6) est approximativement plus grand que l'angle du cône du noyau (10).

6. Dispositif de refroidissement selon la revendication 1, **caractérisé en ce que** le noyau (10) peut être réglé par rapport au manchon (6) pour aligner la section transversale d'espace annulaire (14).

7. Dispositif de refroidissement selon la revendication 6, **caractérisé en ce que** la position d'alignement réglée à l'aide d'un filet de vis (44, 46) entre le noyau (10) et le manchon conique (6) peut être fixée au moyen d'un contre-écrou (48).

8. Dispositif de refroidissement selon la revendication 7, **caractérisé en ce que** le filet (44, 46) est disposé dans la zone du noyau (10) et du manchon conique (6) opposée au cône (4, 8).

9. Dispositif de refroidissement selon l'une des revendications précédentes, **caractérisé en ce que** l'alésage traversant le noyau (10) est revêtu d'un manchon isolant (54), à travers lequel est guidé le fil métallique (12).

10. Dispositif de refroidissement selon la revendication 1, **caractérisé par** une filière (56) disposée dans la zone de l'ouverture d'entrée (32) de la chambre de refroidissement (28).

11. Dispositif de refroidissement selon l'une des revendications précédentes, **caractérisé en ce que** plusieurs unités individuelles de dispositif de refroidissement sont disposées les unes derrière les autres, vu dans le sens du passage du fil métallique.
